# EUROPÄISCHE PATENTSCHRIFT

(11) **EP 3 242 981 B1**
(45) Veröffentlichungstag und Bekanntmachung des Hinweises auf die Patenterteilung: **30.01.2019**
(21) Anmeldenummer: 15817148.8
(22) Anmeldetag: 14.12.2015
(51) Int. Cl.: E04B 2/74

(54) **SCHNELLBAUWAND**
QUICK CONSTRUCTION WALL
PAROI À MONTAGE RAPIDE

(30) Priorität: 09.01.2015 EP 15150650
(43) Veröffentlichungstag der Anmeldung: 15.11.2017
(73) Patentinhaber: Syma Intercontinental AG, 9533 Kirchberg (CH)
(72) Erfinder: ZÜLLIG, Kurt, 9533 Kirchberg SG (CH)
(74) Vertreter: Liebetanz, Michael
(86) Internationale Anmeldenummer: PCT/EP2015/079664
(87) Internationale Veröffentlichungsnummer: WO 2016/110375

(56) Entgegenhaltungen:
- EP-A2- 2 392 742
- DE-U1-202005 003 268
- US-A1- 2007 193 218

## Beschreibung

### TECHNISCHES GEBIET

Die vorliegende Erfindung betrifft ein System zur Bereitstellung einer flächigen Struktur, wie einer Wand oder einer Decke, wie sie beispielsweise im Systembau oder im Messebau verwendet wird.

### STAND DER TECHNIK

Der Systembau ist ein Bauverfahren, bei dem vorgefertigte Bauteile oder Module zusammengesetzt werden, und unter Messebau versteht man den Bau von Messeständen. Oftmals werden im Systembau oder im Messebau die Systeme, wie beispielsweise ein Messestand, nicht konventionell gebaut, sondern aus vorgefertigten Bauteilen oder Modulen zusammengesetzt.

Aus dem Stand der Technik sind Rahmensysteme zur Bereitstellung von Wänden oder Decken bekannt, welche typischerweise einen umlaufenden Rahmen aufweisen oder aus miteinander verbundenen Rahmenprofilen bestehen, in welche ein Wandelement eingesetzt wird. Solche Systeme verwenden üblicherweise Verbindersysteme, beispielsweise Klemmverbindersysteme, welche zwischen Rahmenteile wie Pfosten oder Regalbretter lösbar eingesetzt werden und die Rahmenteile dabei miteinander verbinden.

Eine Klemmvorrichtung zum lösbaren Verbinden zweier Profilstücke ist aus der EP 2 685 11 A1 bekannt. Die Klemmvorrichtung wird in eine Ausnehmung des ersten Profilstücks eingeführt und umfasst eine Platte mit Hakenelementen und einem Verspannelement, wobei die Hakenelemente in das erste Profilstück eingreifen. Das Verspannelement ist dabei auf einer gegenüberliegenden Seite der Platte angebracht und verspannt die Platte gegen das zweite Profilstück.

Die EP 2 392 742 A2 offenbart ein Kanten-Profilelement für Wandbauplatten. Das Kanten-Profilelement verfügt über einen Profilstrang, auf dessen einen Oberfläche sich eine in Strangrichtung verlaufende Nut zur Aufnahme einer Kante einer Wandbauplatte, und auf dessen gegenüberliegenden Oberfläche sich ein Federelement befindet. Die Nut des Kanten-Profilelements wird dabei auf die Kante der Wandbauplatte aufgesteckt. Das Federelement wird in Nuten entsprechender Pfosten- oder Riegel-Profilen eingesetzt, und ermöglicht so, dass mehrere Wandbauplatten zu einer Wand zusammengebaut werden können.

Zum Aufbau eines Messestandes werden die einzelnen Baukomponenten wie Wandelemente, Anschlusselemente, Verbinder und / oder dergleichen an den Ort des Aufbaus gebracht und in bestimmungsgemässer Weise miteinander verbunden. Für den Abbau eines Messestandes werden die einzelnen Baukomponenten voneinander gelöst und demontiert und können gegebenenfalls abtransportiert und an einem neuen Bestimmungsort erneut zu einem Messestand aufgebaut werden. Dabei sind insbesondere Eigenschaften wie Transportfähigkeit, schneller Auf- und Abbau, Stabilität und Wiederverwendbarkeit der vorgefertigten Module von Bedeutung.

### DARSTELLUNG DER ERFINDUNG

Es ist daher eine Aufgabe der vorliegenden Erfindung, ein System zur Bereitstellung einer flächigen Struktur, wie einer Wand oder einer Decke, anzugeben, welches eine vereinfachte Handhabung bei einem Aufbau und einem Abbau ermöglicht und bei welchem das Risiko einer Beschädigung der einzelnen Bauteile minimiert ist.

Diese Aufgabe wird durch ein System gemäss dem Anspruch 1 gelöst. Dabei wird also ein System zur Bereitstellung einer flächigen Struktur, wie einer Wand oder einer Decke, angegeben, welches mindestens eine erste Profileinheit mit einem flächenartigen Element, eine zweite Profileinheit zum lösbaren Verbinden mit der ersten Profileinheit entlang einer Verbindungsrichtung, und ein Sicherungselement mit einem Wandstück und mindestens einem Verspannstück aufweist. Die erste Profileinheit bildet einen aus mehreren Profilelementen zusammengefügten Profilrahmen für das flächenartige Element, und der Profilrahmen verfügt über mindestens eine Verbinderstruktur zum lösbaren Verbinden mit der zweiten Profileinheit. Das Sicherungselement steht derart mit dem Profilrahmen lösbar in Wirkverbindung, dass ein Verschieben des flächenartigen Elements im Profilrahmen verhindert ist, wobei eine das Wandstück im Wesentlichen mit nur einer Seitenfläche des flächenartigen Elements zumindest teilweise in Kontakt, insbesondere in Flächenkontakt, steht.

In anderen Worten kann gesagt werden, dass ein Profilrahmen aus mehreren Profilelementen bereitgestellt wird, in welcher ein flächenartiges Element aufgenommen werden kann. Dabei ist es bevorzugt, dass drei Profilelemente einen Profilrahmen mit einer offenen Profilrahmenseite bilden, so dass eine Aufnahme des flächenartigen Elements durch diese offene Profilrahmenseite erfolgen kann. Um in einen solchen Profilrahmen aufgenommen zu werden, wird das flächenartige Element bevorzugterweise durch die offene Profilrahmenseite in den Profilrahmen eingeschoben. Somit ist das flächenartige Element nach dessen Aufnahme in den Profilrahmen verschiebbar im Profilrahmen angeordnet.

Um eine vereinfachte Handhabung bei der Bereitstellung der flächigen Struktur zu ermöglichen, kann nun ein erfindungsgemässes Sicherungselement derart in den Profilrahmen aufgenommen werden, dass sich das darin aufgenommene flächenartige Element nicht mehr verschiebt. Das heisst, das flächenartige Element wird durch das Sicherungselement in der ersten Profileinheit fixiert und die erste Profileinheit kann alsdann mit einer zweiten Profileinheit lösbar verbunden werden, ohne dass sich dabei das flächenartige Element in der ersten Profileinheit verschiebt oder sogar aus der ersten Profileinheit herausfällt. Nebst einer vereinfachten Handhabung wird durch das fixierte flächenartige Element somit ebenfalls das Risiko einer Beschädigung der einzelnen Profilelemente, insbesondere des flächenartigen Elements, minimiert.

Das Wandstück kann also derart ausgebildet sein, dass eine seiner Seitenflächen nach der Aufnahme des Sicherungselements im Profilrahmen in zumindest teilweisem Kontakt mit nur einer Seitenfläche des flächenartigen Elements steht. Das heisst, dass das flächenartige Element über zwei Seitenflächen verfügen kann, wobei eine dieser Seitenflächen zumindest teilweise in Kontakt zum Wandstück steht während die andere Seitenfläche in keinem Kontakt zum Wandstück steht. Dabei ist das Wandstück entlang der Verbindungsrichtung um ein Vielfaches schmaler als eine Breite des flächenartigen Elements entlang der Verbindungsrichtung ist. Bevorzugterweise ist dabei die Breite des Wandstücks entlang der Verbindungsrichtung mindestens um einen Faktor 10, wenn nicht sogar um einen Faktor 20 schmaler als die Breite flächenartigen Elements.

Die Bereitstellung der flächigen Struktur aus mindestens einer ersten Profileinheit und einer zweiten Profileinheit kann auch aus mehreren ersten Profileinheiten und mehreren zweiten Profileinheiten erfolgen. Dabei können beliebig viele erste Profileinheiten miteinander und / oder mit beliebig vieler zweiten Profileinheiten lösbar verbunden werden, wie nachstehend noch genauer beschrieben wird. Der Einfachheit halber wird im Folgenden jeweils von der lösbaren Verbindung einer ersten Profileinheit mit einer zweiten Profileinheit gesprochen.

Im Folgenden ist unter der Verbindungsrichtung diejenige Richtung zu verstehen, entlang welcher die erste Profileinheit mit der zweiten Profileinheit verbunden wird. Die Längsrichtung steht senkrecht auf die Verbindungsrichtung.

Weitere Ausführungsformen sind in den abhängigen Ansprüchen angegeben.

Das Wandstück kann derart mit dem mindestens einen Verspannstück lösbar in Wirkverbindung stehen, dass das mindestens eine Verspannstück gegen den Profilrahmen verspannbar ist und dadurch das Sicherungselement lösbar mit dem Profilrahmen verbindet.

Das Sicherungselement weist also ein Wandstück und mindestens ein Verspannstück auf, und kann beispielsweise auch über ein weiteres, zusätzliches Verspannstück verfügen. Das heisst also, dass das Sicherungselement beispielsweise dreistückig, also mit einem Wandstück und zwei Verspannstücken, ausgebildet sein, wobei das weitere Verspannstück identisch wie das erste Verspannstück, oder unterschiedlich zum ersten Verspannstück ausgebildet sein kann. Ein unterschiedlich ausgebildetes weiteres Verspannstück könnte beispielsweise die Form einer verjüngten Nase besitzen, welche im Profilrahmen aufgenommen wird.

Das Wandstück kann sich in Längsrichtung entlang einer gesamten Länge des flächenartigen Elements erstrecken. Dies bedeutet, dass das Wandstück über eine Länge entlang der Längsrichtung verfügen kann, welche der Länge des flächenartigen Elements entspricht.

Das Wandstück kann einen Seitenlängsflansch aufweisen, wobei sich der Seitenlängsflansch entlang der Verbindungsrichtung und entlang der Längsrichtung zumindest über eine Teilfläche der besagten Seitenfläche des flächenartigen Elements erstreckt.

Bevorzugterweise erstreckt sich der Seitenlängsflansch entlang der Verbindungsrichtung in einen Eckbereich der Seitenfläche des flächenartigen Elements hinein, nämlich in einen Eckbereich, welcher vom Wandstück aus entlang der Verbindungsrichtung bis zu einer Längskante des flächenartigen Elements reicht. Dabei ist es bevorzugt, dass der Seitenlängsflansch entlang der Längsrichtung über eine Länge verfügt, welche kleiner als die Länge des Wandstücks ist. Allerdings kann der Seitenlängsflansch auch über eine Länge verfügen, welche der Länge des Wandstücks entspricht, wie nachstehend noch erläutert wird.

Eine Halterung kann entlang der Verbindungsrichtung am mindestens einen Verspannstück ausgebildet sein, wobei die Halterung entlang der Verbindungsrichtung und entlang der Längsrichtung zumindest einen Teilbereich der Längskante des flächenartigen Elements umschliesst.

Bevorzugterweise weist die Halterung eine Aufnahme, insbesondere eine U-förmige Aufnahme, auf, welche entlang der Verbindungsrichtung an der Halterung ausgebildet ist. Dabei kann sich die U-förmige Aufnahme derart über das Wandstück hinaus erstrecken, dass sie bei einer Aufnahme des Sicherungselements in den Profilrahmen in Flächenkontakt mit dem umschlossenen Teilbereich des flächenartigen Elements steht und zusammen mit der Seitenkante des flächenartigen Elements in die Aufnahme der zweiten Profileinheit aufgenommen wird. Die U-förmige Aufnahme der Halterung weist auf einer von der Halterung wegweisenden Seite, d.h., bei einem mit dem Wandstück verbundenen Verspannstück auf der vom Wandstück gegenüberliegenden Seite, eine Rückwand auf. Die Länge dieser Rückwand ist vorzugsweise kleiner als die Tiefe der Nut der zweiten Profileinheit, so dass bei einer Aufnahme des Profilrahmens in diese zweite Profileinheit die Rückwand der U-förmigen Halterung von der wegweisenden respektive gegenüberliegenden Seite nicht sichtbar ist. Mit anderen Worten ist dann von dieser wegweisenden respektive gegenüberliegenden Seite aus gesehen nur die Seitenfläche des flächenartigen Elements, jedoch nicht die Rückwand der U-förmigen Halterung sichtbar.

Der Seitenlängsflansch kann in Längsrichtung beabstandet zur Halterung des mindestens einen Verspannstücks am Wandstück angeformt sein. In anderen Worten kann also das Sicherungselement über ein Wandstück mit Seitenlängsflansch verfügen, wobei die Länge des Seitenlängsflansches einer Teillänge des Wandstücks entspricht und dadurch beabstandet zu der Halterung und / oder der Aufnahme des Verspannstücks angeordnet ist.

Der Seitenlängsflansch kann beim lösbaren Verbinden der ersten Profileinheit mit der zweiten Profileinheit in die Ausnehmung der zweiten Profileinheit aufgenommen werden. Dabei ist der Seitenlängsflansch bevorzugterweise derart am Wandstück ausgebildet, dass bei einem im Profilrahmen aufgenommenen Sicherungselement sowohl die besagte Seitenfläche des Wandstücks wie auch der Seitenlängsflansch in Flächenkontakt mit zumindest einer Teilfläche der besagten Seitenfläche des flächenartigen Elements stehen.

Die Halterung kann derart ausgebildet sein, dass sie beim lösbaren Verbinden der ersten Profileinheit mit der zweiten Profileinheit in die Ausnehmung der zweiten Profileinheit aufgenommen wird.

Es ist aber auch denkbar, dass sich der Seitenlängsflansch des Wandstücks in Längsrichtung entlang der gesamten Länge des flächenartigen Elements erstreckt. Bevorzugterweise ist der Seitenlängsflansch dabei als Seitenhalterung am Wandstück ausgebildet, wobei die Seitenhalterung in Längsrichtung zumindest einen Teilbereich der Längskante des flächenartigen Elements umschliesst. Die Seitenhalterung kann beim lösbaren Verbinden der ersten Profileinheit mit der zweiten Profileinheit in die Ausnehmung der zweiten Profileinheit aufgenommen werden. Bevorzugterweise weist dabei das Sicherungselement mindestens ein Verspannstück auf, welches über keine Halterung und / oder Aufnahme der oben beschriebenen Art verfügt. Stattdessen verfügt dann das Sicherungselement über ein Wandstück, welches durch die Seitenhalterung eine entsprechende Halterung und / oder Aufnahme für das flächenartige Element bereitstellt.

Bevorzugterweise weist das Wandstück mindestens einen Hohlraum zur Aufnahme des mindestens einen Verspannstücks auf. Das Wandstück und das im Hohlraum aufgenommene Verspannstück können eine durchgehende erste Betätigungsöffnung im Sicherungselement bereitstellen, wobei ein erstes Betätigungselement, insbesondere ein Exzenter, in die erste Betätigungsöffnung einfügbar und drehbar fixierbar ist. Bei einer Betätigung des ersten Betätigungselements, insbesondere bei einer Drehung des Exzenters, kann sich das mindestens eine Verspannstück in einer Ausnehmung des Profilrahmens verspannen, wodurch das flächenartige Element lösbar mit dem Profilrahmen verbindbar ist.

Wie bereits erwähnt kann das Sicherungselement auch beispielsweise über zwei Verspannstücke verfügen, wobei dann das Wandstück bevorzugterweise zwei Hohlräume aufweist in welche jeweils eines der Verspannstücke gemäss obiger Beschreibung aufgenommen wird. Somit kann ein solches Sicherungselement auch zwei solche erste Betätigungsöffnungen und Betätigungselemente aufweisen und ein im Profilrahmen aufgenommenes flächenartiges Element könnte entsprechend von zwei Seiten, bevorzugterweise an zwei sich gegenüberliegenden Seitenkanten, lösbar im Profilrahmen befestigen werden.

Bevorzugterweise ist eine zweite Betätigungsöffnung im Profilrahmen ausgebildet. Ein zweites Betätigungselement, insbesondere ein Exzenter, kann in die zweite Betätigungsöffnung eingefügt und drehbar fixiert werden. Bei einer Betätigung des zweiten Betätigungselements, insbesondere bei einer Drehung des Exzenters, kann sich die Verbinderstruktur in der Ausnehmung der zweiten Profileinheit verspannen, wodurch der Profilrahmen lösbar mit der zweiten Profileinheit verbunden wird.

Wie bereits erwähnt kann das Sicherungselement ein weiteres Verspannstück aufweisen, wobei dann das eine Verspannstück und das weitere Verspannstück bevorzugterweise an gegenüberliegenden freien Enden des Wandstücks angeordnet sind.

Die erste Profileinheit kann mit mindestens einer weiteren ersten Profileinheit lösbar verbindbar sein, wobei die mindestens eine weitere Profileinheit mit der zweiten Profileinheit lösbar verbindbar ist. Wie bereits erwähnt kann es sich bei der weiteren Profileinheit um eine zur ersten Profileinheit identische Profileinheit handeln. Bei der weiteren Profileinheit kann es sich allerdings auch um eine andere Profileinheit handeln welche über andere Profilelemente als die erste Profileinheit verfügt. Dabei können beliebig viele dieser Profileinheiten miteinander lösbar zu einer flächigen Struktur wie beispielsweise einer Wand oder einer Decke miteinander verbunden werden. Bevorzugterweise ist bei Profileinheiten mit darin aufgenommenem flächenartigen Element das flächenartige Element jeweils mit einem Sicherungselement gemäss der vorangehender Art in der Profileinheit lösbar befestigt.

Bevorzugterweise weist der Profilrahmen mindestens ein parallel zur Verbindungsrichtung verlaufendes Riegelelement mit einer Ausnehmung auf, wobei die Ausnehmung eine Seitenkante des flächenartigen Elements und eines der Verspannstück aufnimmt.

Das mindestens eine Riegelelement entspricht also einem der mehreren Profilelemente, welche den Profilrahmen der ersten Profileinheit bilden. Es gilt hier zu verstehen, dass der Profilrahmen auch mehrere Riegelelemente, bevorzugterweise zwei Riegelelemente aufweisen kann.

Die zum Profilrahmen zusammengefügten Profilelemente sind also bevorzugterweise ein entlang der Verbindungsrichtung angeordnetes erstes Riegelelement und ein zweites Riegelelement, welche durch einen senkrecht zur Verbindungsrichtung angeordneten profilierten Pfosten lösbar verbunden sind. Das flächenartige Element kann eine Wandbauplatte sein, und / oder die zweite Profileinheit kann ein profilierter Pfosten sein.

So ist es also denkbar, dass ein Sicherungselement der oben beschriebenen Art über ein Wandstück und zwei Verspannstücke verfügt, wobei das Wandstück auf einer der Seitenflächen der Wandbauplatte aufliegt und wobei die beiden Verspannstücke an gegenüberliegenden Seiten des Wandstücks angeordnet sind und jeweils in einem der Riegelelemente aufgenommen sind.

Die Verbinderstruktur zum Verbinden der Riegelelemente mit dem profilierten Pfosten wie auch des so gebildeten Profilrahmens mit einer zweiten Profileinheit kann an den Riegelelementen ausgebildet sein. Ebenso können die zweiten Betätigungsöffnungen mit den zweiten Betätigungselementen an den Riegelelementen ausgebildet sein. Bevorzugterweise befinden sich dann jeweils zwei Verbinderstrukturen an zwei sich gegenüberliegenden Enden der Riegelelemente, so dass einerseits eine lösbare Verbindung der Riegelelemente mit dem profilierten Pfosten der ersten Profileinheit möglich ist, und so dass andererseits eine lösbare Verbindung der ersten Profileinheit mit der zweiten Profileinheit hergestellt werden kann.

Besonders bevorzugt sind die Verbinderstrukturen in Form von Hakenelementen ausgebildet, welche parallel zur Verbindungsrichtung über die jeweiligen Enden der Riegelelemente hervorstehen und in eine entsprechende Ausnehmung der Profilelemente der ersten Profileinheit und / oder in eine entsprechende Ausnehmung der zweiten Profileinheit aufgenommen und darin verriegelt werden können. Dabei können die Hakenelemente derart ausgebildet sein, dass sie sich bei Betätigung des zweiten Betätigungselements in der Ausnehmung der ersten Profileinheit und / oder der zweiten Profileinheit spreizen.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer Bereitstellung eines Wandbausystems aus ersten Profileinheiten und einer zweiten Profileinheit mit einem Sicherungselement gemäss einer ersten Ausführungsform.
- Fig. 2: eine perspektivische Ansicht auf eine erste Profileinheit in getrenntem Zustand (a), in teilweise zusammengesetzten Zustand (b) und in vollständig zusammengesetzten Zustand (c).
- Fig. 3: eine vorderseitige Explosionsansicht auf einen Teilbereich der ersten Profileinheit mit einem Sicherungselement gemäss der ersten Ausführungsform.
- Fig. 4: eine rückseitige Explosionsansicht auf den Teilbereich der ersten Profileinheit gemäss Figur 3.
- Fig. 5: eine perspektivische Vorderansicht des Teilbereichs der ersten Profileinheit gemäss Figur 3 in getrennten Zustand und der zweiten Profileinheit.
- Fig. 6: eine erste perspektivische Vorderansicht des Teilbereichs der ersten Profileinheit gemäss Figur 3 in zusammengesetztem Zustand und der zweiten Profileinheit.
- Fig. 7: eine zweite perspektivische Vorderansicht des Teilbereichs der ersten Profileinheit gemäss Figur 3 in zusammengesetztem Zustand und der zweiten Profileinheit.
- Fig. 8: eine perspektivische Rückansicht des Teilbereichs der ersten Profileinheit gemäss Figur 3 in zusammengesetztem Zustand und der zweiten Profileinheit.
- Fig. 9: eine vorderseitige Explosionsansicht auf einen Teilbereich der ersten Profileinheit mit einem Sicherungselement gemäss einer zweiten Ausführungsform.
- Fig. 10: eine rückseitige Explosionsansicht auf den Teilbereich der ersten Profileinheit gemäss Figur 9.
- Fig. 11: eine perspektivische Vorderansicht des Teilbereichs der ersten Profileinheit gemäss Figur 9 in getrennten Zustand und der zweiten Profileinheit.
- Fig. 12: eine erste perspektivische Vorderansicht des Teilbereichs der ersten Profileinheit gemäss Figur 9 in zusammengesetztem Zustand und der zweiten Profileinheit.
- Fig. 13: eine zweite perspektivische Vorderansicht des Teilbereichs der ersten Profileinheit gemäss Figur 9 in zusammengesetztem Zustand und der zweiten Profileinheit.
- Fig. 14: eine perspektivische Rückansicht des Teilbereichs der ersten Profileinheit gemäss Figur 9 in zusammengesetztem Zustand und der zweiten Profileinheit.
- Fig. 15: eine vorderseitige Explosionsansicht auf einen Teilbereich der ersten Profileinheit mit einem Sicherungselement gemäss einer dritten Ausführungsform.
- Fig. 16: eine rückseitige Explosionsansicht auf den Teilbereich der ersten Profileinheit gemäss Figur 15.
- Fig. 17: eine perspektivische Vorderansicht des Teilbereichs der ersten Profileinheit gemäss Figur 15 in getrennten Zustand und der zweiten Profileinheit.
- Fig. 18: eine erste perspektivische Vorderansicht des Teilbereichs der ersten Profileinheit gemäss Figur 15 in zusammengesetztem Zustand und der zweiten Profileinheit.
- Fig. 19: eine zweite perspektivische Vorderansicht des Teilbereichs der ersten Profileinheit gemäss Figur 15 in zusammengesetztem Zustand und der zweiten Profileinheit.
- Fig. 20: eine perspektivische Rückansicht des Teilbereichs der ersten Profileinheit gemäss Figur 15 in zusammengesetztem Zustand und der zweiten Profileinheit.

### BESCHREIBUNG BEVORZUGTER AUSFÜHRUNGSFORMEN

Die Bereitstellung eines Wandbausystems aus mehreren ersten Profileinheiten 1, 1', 1" und einer zweiten Profileinheit 2 gemäss einer ersten Ausführungsform ist in der Figur 1 gezeigt. Wie nachstehend genauer erläutert wird, können dabei beliebig viele erste Profileinheiten 1, 1', 1"miteinander und / oder mit einer zweiten Profileinheit 2 entlang einer Verbindungsrichtung V verbunden werden.

Obwohl die ersten Profileinheiten 1, 1', 1" der Figuren 1 und 2 sowie 3 bis 8 jeweils ein Sicherungselement 7 gemäss einer ersten Ausführungsform zeigen, gilt hier zu verstehen, dass die ersten Profileinheiten 1, 1', 1" mit Sicherungselementen 7', 7"gemäss einer zweiten und dritten Ausführungsform in analoger Weise zusammengesetzt und verwendet werden können. Diese weiteren Ausführungsformen werden in den Figuren 9 bis 14 (zweite Ausführungsform) und 15 bis 20 (dritte Ausführungsform) genauer erläutert.

Eine perspektivische Ansicht auf eines der ersten Profileinheiten 1 mit dem Sicherungselement 7 gemäss der ersten Ausführungsform in getrennten Zustand (a), in teilweise zusammengesetztem Zustand (b) und in vollständig zusammengesetzten Zustand (c) ist in Figur 2 gezeigt.

Wie insbesondere aus den Figuren 2 (a) und (b) hervorgeht, weist die erste Profileinheit 1 einen aus mehreren Profilelementen 4, 5, 5' zusammengefügten Profilrahmen 6 auf, in welchen eine Wandbauplatte 3 aufgenommen wird. Den Profilrahmen 6 bilden dabei ein Profilpfosten 4 und zwei Riegelelemente 5, 5', welche an einem oberen Pfostenende 41 respektive an einem unteren Pfostenende 42 am Profilpfosten 4 befestigt werden.

Der Profilpfosten 4 erstreckt sich dabei entlang einer Längsrichtung L und hat in den vorliegenden Ausführungsformen einen quadratischen Aussenquerschnitt, wobei sich an jeder Seite eine Nut oder ein Kanal 43 in Längsrichtung L von der Oberfläche 44 in den Profilpfosten 4 erstrecken. Mindestens eine Nut oder Kanal 43 dient dabei einer Aufnahme der Riegelelemente 5, 5' beim lösbaren verbinden mit den Riegelelementen 5, 5', sowie der Aufnahme einer Längskante 31 der Wandbauplatte 3. Wie nachstehend noch genauer erläutert wird, verfügen die Riegelelemente 5, 5' zur lösbaren Verbindung mit dem Profilpfosten 4 an ihren jeweiligen Enden 51, 52 über Verbinderstrukturen 57 in Form von Hakenelementen, welche dabei in die Nut 43 des Profilpfostens 4 aufgenommen und darin verriegelt werden.

Die Riegelelemente 5, 5' verfügen dabei jeweils über einen Grundkörper 55, der einen Riegelhohlraum 56 bereitstellt. Mindestens eine Nut oder ein Kanal 53 erstreckt sich jeweils durch eine Oberfläche 54 der Riegelelemente 5, 5' entlang der Verbindungsrichtung V und dient der Aufnahme einer Seitenkante 32, 32' der Wandbauplatte 3.

Wie aus Figur 2 (b) ersichtlich ist, weist der so zusammengesetzte Profilrahmen 6 eine rechteckige Form mit einer offenen Profilrahmenseite auf, wobei die Wandplatte 3 durch die offene Profilrahmenseite in die umlaufenden Nuten 53, 43 der beiden Riegelelemente 5, 5' sowie des Profilpfostens 4 aufgenommen wird. Dabei wird die Wandbauplatte 3 mit ihren Seitenkanten 32, 32' entgegen der Verbindungsrichtung V in die Nuten 53 der Riegelelemente 5, 5' eingeschoben und soweit in Richtung des Profilpfostens 4 in den Profilrahmen 6 hineingeschoben, bis ihre eine Längskante 31' in der Nut 43 des Profilpfostens 4 aufgenommen ist.

Die Wandbauplatte 3 ist nun mit einer ihrer Längskanten 31' und mit beiden ihrer Seitenkanten 32, 32' in den umlaufenden Nuten 43, 53 des Profilrahmens aufgenommen und weist auf der offenen Profilrahmenseite noch eine freie Längskante 31 auf. Nach erfolgter Aufnahme der Wandbauplatte 3 im Profilrahmen 6 wird nun das Sicherungselement 7 entgegen der Verbindungsrichtung V durch die offene Profilrahmenseite in den Profilrahmen 6 eingesetzt. Wie nachstehend ebenfalls noch genauer beschrieben wird, ist das Sicherungselement 7 dabei derart ausgebildet, dass es mit den Riegelelementen 5, 5' des Profilrahmens 6 eine Wirkverbindung eingeht, aufgrund welcher ein Verschieben der Wandbauplatte 3 im Profilrahmen 6 nach Aufnahme des Sicherungselements 7 nicht mehr möglich ist. Die Wandbauplatte 3 weist dabei zwei Seitenflächen 33, 33' auf, wobei das Sicherungselement 7 im Wesentlichen mit nur einer der Seitenflächen 33 zumindest teilweise in Kontakt, insbesondere in Flächenkontakt, steht. Dies gilt ebenso für die Sicherungselemente 7' und 7" gemäss der zweiten und dritten Ausführungsformen.

Aus Figur 2 (c) geht deutlich hervor, dass die Wandbauplatte 3 nun also durch das Sicherungselement 7 im Profilrahmen 6 fixiert ist.

Die Figuren 3 und 4, 9 und 10 respektive 15 und 16 zeigen jeweils einen Teilbereich einer Wandbauplatte 3, eines Riegelelements 5 und ein Sicherungselement 7, 7', 7"gemäss der ersten, zweiten respektive dritten Ausführungsform. Im Folgenden werden generelle Aspekte erläutert und auf die unterschiedlichen Ausführungsformen der jeweiligen Sicherungselemente 7, 7', 7" wird nachstehend noch spezifisch eingegangen.

Das Sicherungselement 7, 7', 7" umfasst jeweils ein Wandstück 8 und mindestens ein Verspannstück 9, wobei das Wandstück 8 mit dem mindestens einen Verspannstück 9 derart in Wirkverbindung steht, dass das mindestens eine Verspannstück 9 gegen den Profilrahmen 6 verspannbar ist. Wie aus der Figure 2 hervorgeht, umfasst das Sicherungselement 7 dabei ein Wandstück 8 mit zwei sich entlang der Längsrichtung L gegenüberliegenden Verspannstücken 9, 9'. Dabei wird eines der Verspannstücke 9 in die Nut 53 des am unteren Pfostenende 42 befestigten Riegelelements 5 aufgenommen, und das andere Verspannstück 9' wird in die Nut 53 des am oberen Pfostenende 41 befestigten Riegelelements 5' aufgenommen. Die Sicherungselemente 7' und 7"gemäss der zweiten und dritten Ausführungsform können in analoger Weise über ein Wandstück 8 mit zwei sich gegenüberliegenden Verspannstücken 9, 9' ausgebildet sein. Es gilt daher zu verstehen, dass Erläuterungen zu Aufbau und Funktion betreffend das eine der Verspannstücke 9 in analoger Weise auch für das zweite Verspannstück 9' gelten.

Das Wandstück 8 kann ein quaderförmiges Hohlprofil sein und verfügt über eine vordere Seitenfläche 81 und eine hintere Seitenfläche 82 und bildet einen Hohlraum 83, wobei der Hohlraum 83 auf der hinteren Seitenfläche 82 einen Aufnahmeraum für das Verspannstück 9 bildet. Das Verspannstück 9 ist Z-förmig ausgebildet und verfügt dabei über eine Lasche 91 und einen senkrecht dazu ausgebildeten Schieber 92. Im wirkverbundenen Zustand befindet sich der Schieber 92 in der Nut 53 des Riegelelements 5 und die Lasche 91 ist koplanar zu den Seitenflächen 81, 82 des Wandstücks 8 und zu den Seitenflächen 33, 33' der Wandbauplatte 3 angeordnet. Eine grössere, vordere Öffnung 84 befindet sich in der vorderen Seitenfläche 81, und eine kleinere, hintere Öffnung 85 befindet sich in der hinteren Seitenfläche 82 des Wandstücks 8. Die Lasche 91 des Verspannstücks 9 weist ebenfalls eine Öffnung 93 auf, welche zwischen den beiden Öffnungen 84, 85 des Wandstücks 8 angeordnet ist und zusammen mit diesen beiden Öffnungen des Wandstücks 8 eine durchgehende erste Betätigungsöffnung 71 des Sicherungselements 7, 7', 7" bereitstellt. Durch diese erste Betätigungsöffnung 71 wird ein erstes Betätigungselement 72 in Form eines Exzenters eingeführt und drehbar in der ersten Betätigungsöffnung 71 fixiert. Insbesondere wird dabei ein Exzenterkopf durch die Öffnungen 84, 93, 85 der vorderen Seitenfläche 81, der Lasche 91 und der hinteren Seitenfläche 82 hindurch eingeführt, und durch einen Anschlagring 73 auf der hinteren Seitenfläche 85 des Wandstücks 8 in der ersten Betätigungsöffnung 71 drehbar befestigt. Über diesen Exzenter wird also das Sicherungselement 7, 7', 7" mittels des Verspannstücks 9, mit dem Profilrahmen 6 wirkverbunden, wobei die Betätigung des ersten Betätigungselements 71, beispielsweise in Form einer Drehung des Exzenters, den Schieber 92 des Verspannstücks 9 in der Nut 53 des Riegelelements 5 vorschiebt und dadurch im Riegelelement 5 verspannt.

In anderen Worten bedeutet dies, dass nun das Sicherungselement 7, 7', 7" derart mit dem Profilrahmen 6 in Wirkverbindung steht, dass ein Verschieben der Wandbauplatte 3 im Profilrahmen 6 verhindert ist. Bei einer entgegengesetzten Betätigung des ersten Betätigungselements 71, beispielsweise in Form einer Drehung des Exzenters in entgegengesetzter Richtung, wird der Schieber 92 des Verspannstücks 9 in der Nut 53 des Riegelelements 5 entsprechend zurückgezogen, so dass das Verspannstück 9 nicht mehr im Riegelelement 5 verspannt ist. Dadurch ist auch das Sicherungselement 7, 7', 7" nicht mehr fix im Profilrahmen 6 befestigt und das Sicherungselement 7, 7', 7" sowie die Wandbauplatte 3 sind im Profilrahmen 6 verschiebbar.

Einen Teilbereich des Riegelelements 5 mit darin ausgenommener Wandbauplatte 3, einem Sicherungselement 7, 7', 7" gemäss der ersten, zweiten und dritten Ausführungsform und eine zweite Profileinheit 2 sind in den Figuren 5 und 11 respektive 17 dargestellt.

Das aus dem Wandstück 8 und dem Verspannstück 9 zusammengesetzte Sicherungselement 7, 7', 7" besitzt eine im Wesentlichen rechteckige Form und wird mit dem Schieber 92 des Verbinderstücks 9 parallel zur Verbindungsrichtung V in den Profilrahmen 6 eingeführt und mit dem Profilrahmen 6 wirkverbunden. Im wirkverbundenen Zustand, also bei einer im Profilrahmen 6 aufgenommener Wandbauplatte 3 sowie aufgenommenem Sicherungselement 7, 7', 7", welches mittels dessen Verspannstück 9 im Riegelelement 5 verspannt ist, steht die hintere Seitenfläche 82 des Wandstücks 8 in Flächenkontakt mit der vorderen Seitenfläche 33 der Wandbauplatte 3. Obwohl in diesen Figuren jeweils nur ein Riegelelement 5 gezeigt wird welches eine Seitenkante 32 der Wandbauplatte 3 aufnimmt, gilt zu verstehen, dass ein zweites Riegelelement 5' die gegenüberliegende Seitenkante 32' der Wandbauplatte 3 und beispielsweise ein Profilpfosten 4 eine Längskante 31' der Wandbauplatte 3 entsprechend aufnehmen können. Wie im Zusammenhang mit Figur 2 bereits erwähnt wurde, umfasst das Sicherungselement 7, 7', 7" dabei bevorzugterweise ein Wandstück 8 mit zwei sich entlang der Längsrichtung L gegenüberliegenden Verspannstücken 9, wobei dann das zweite Verspannstück 9' (hier nicht dargestellt) in die Nut 53 des zweiten Riegelelements 5' aufgenommen würde. Diese Anordnung entspricht dann der ersten Profileinheit 1 in Form eines Profilrahmens 6 mit darin aufgenommener Wandbauplatte 3 wie es beispielsweise in Figur 2 gezeigt ist.

Die Figuren 6 bis 8, 12 bis 14 sowie 18 bis 20 zeigen die erste Profileinheit 1 in Form des Profilrahmens 6 mit darin aufgenommener und, durch das Sicherungselement 7, 7', 7" gemäss der ersten, zweiten sowie dritten Ausführungsform, arretierter Wandbauplatte 3 beim lösbaren Verbinden mit einer zweiten Profileinheit 2, hier in Form des Profilpfostens.

Wie bereits im Zusammenhang mit der Bildung des Profilrahmens 6 aus den zwei Riegelelementen 5, 5' erwähnt wurde, verfügen die Riegelelemente 5, 5' an ihren jeweiligen Enden 52 über Verbinderstrukturen 57, welche in einer Nut 43 des Profilpfostens 4 aufgenommen und darin verriegelt werden und dadurch die erste Profileinheit 1 zur Verfügung stellen. Das in den Figuren 6 bis 8, 12 bis 14 sowie 18 bis 20 dargestellte lösbare Verbinden der ersten Profileinheit 1 mit der zweiten Profileinheit 2, hier in Form des Profilpfosten 4, erfolgt ebenfalls durch die Verbinderstruktur 57 in Form von Hakenelementen. Diese Hakenelemente befinden sich am vorderen Ende 51 des Riegelelements 5 im Bereich der offenen Profilrahmenseite und stehen entlang der Verbindungsrichtung V derart aus dem Riegelelement 5 hervor, dass sie in die Nut 43 des Profilpfostens 4 aufgenommen und darin verspannt werden.

Dazu ist eine zweite Betätigungsöffnung 59 in einer Seitenfläche 58 des Riegelelements 5 ausgebildet, in welche ein zweites Betätigungselement 600, hier ebenfalls in Form eines Exzenters, eingeführt und drehbar in dieser zweiten Betätigungsöffnung 59 fixiert wird. Dieses zweite Betätigungselement 600 ist dabei derart ausgebildet, dass bei einer Betätigung, insbesondere bei einer Drehung des Exzenters, sich die Verbinderstruktur 57 in Form der Hakenelemente spreizen und dadurch das Riegelelement 5 in der Nut 43 des Profilpfostens 4 verspannen.

Bei einer entgegengesetzten Betätigung des zweiten Betätigungselements 600, beispielsweise in Form einer Drehung des Exzenters in entgegengesetzter Richtung, wird die Verbinderstruktur 57 in Form der Hakenelemente in der Nut 43 des Profilpfostens 4 entsprechend zusammengezogen, so dass die Hakenelemente der Verbinderstruktur 57 nicht mehr in der Nut 43 des Profilpfostens 4 gespreizt und dadurch verspannt sind.

Dadurch ist auch das Riegelelement 5 nicht mehr fix am Profilpfosten 4 befestigt und der Profilrahmen 6 kann aus der Nut 43 des Profilpfostens 4 entfernt werden. Auch hier gilt zu verstehen, dass in diesen Figuren zwar jeweils nur ein Riegelelement 5 dargestellt ist, welches mit einem Profilpfosten 4 lösbar verbunden wird. Allerdings erfolgt ein lösbares Verbinden einer ersten Profileinheit, beispielsweise eines Profilrahmens 6 gebildet aus zwei Riegelelementen 5, 5', mit einer zweiten Profileinheit in analoger Weise.

Im Folgenden werden nun die unterschiedlichen Ausführungsformen der jeweiligen Sicherungselemente 7, 7', 7" genauer erläutert.

Die Figuren 5 bis 8 zeigen das Sicherungselement 7 gemäss der ersten Ausführungsform, bei welchem eine Halterung 94 am Verspannstück 9 angeformt ist. Die Halterung 94 erstreckt sich parallel zur Verbindungsrichtung V und umschliesst im wirkverbundenen Zustand, also bei einer im Profilrahmen 6 aufgenommener Wandbauplatte 3 sowie aufgenommenem Sicherungselement 7, welches mittels dessen Verspannstück 9 im Riegelelement 5 verspannt ist, einen Teilbereich der Wandbauplatte 3, insbesondere einen Teilbereich der Längskante 31 der Wandbauplatte 3, welche sich in der offenen Profilrahmenseite befindet.

Wie insbesondere aus den Figuren 5 und 6 hervorgeht, weist die Halterung 94 dabei eine U-förmige Aufnahme 95 auf, welche sich im wirkverbundenen Zustand in Verbindungsrichtung V über das Wandstück 8 hinaus erstreckt und einen Teilbereich der Längskante 31 der Wandbauplatte 3 aufnimmt. Dabei ist die U-förmige Aufnahme 95 der Halterung 94 derart ausgebildet, dass sie in Flächenkontakt mit dem umschlossenen Teilbereich der Wandbauplatte 3 steht und beim lösbaren Verbinden des Profilrahmens 6 mit der zweiten Profileinheit 2, hier in Form des profilierten Pfostens 4, in die Nut 43 des Profilpfostens 4 aufgenommen wird. Die U-förmige Aufnahme 95 der Halterung 94 weist auf einer von der Halterung 94 wegweisenden Seite, d.h., auf der gegenüberliegenden Seite des Wandstücks 8, eine Rückwand 96 auf. Bei einer Aufnahme des Profilrahmens 6 in die Nut 43 des Profilpfostens 4 ist diese Rückwand 96 der U-förmigen Halterung 94 von der wegweisenden respektive gegenüberliegenden Seite nicht sichtbar. Mit anderen Worten ist dann von dieser wegweisenden respektive gegenüberliegenden Seite aus gesehen nur die Seitenfläche 33' der Wandbauplatte 3, jedoch nicht die Rückwand 96 der U-förmigen Halterung 94 sichtbar.

Die Figuren 9 bis 14 zeigen das Sicherungselement 7' gemäss der zweiten Ausführungsform, bei welchem ein Seitenlängsflansch 86 am Wandstück 8 angeformt ist. Im wirkverbundenen Zustand steht der Seitenlängsflansch 86 in Flächenkontakt mit der vorderen Seitenfläche 33 der Wandbauplatte 3 und wird beim lösbaren Verbinden des Profilrahmens 6 mit der zweiten Profileinheit 2, hier in Form des Profilpfostens 4, zusammen mit der Längskante 31 der Wandbauplatte 3 in die Nut 43 des Profilpfostens 4 aufgenommen. Dabei erstreckt sich der Seitenlängsflansch 86 entlang der Verbindungsrichtung V in einen Eckbereich der vorderen Seitenfläche 33 der Wandbauplatte 3 hinein, nämlich vom Wandstück 8 aus bis zu der Längskante 31 der Wandbauplatte 3, und ist bündig mit der Seitenkante 31. Entlang der Längsrichtung L hingegen erstreckt sich der Seitenlängsflansch 86 allerdings nicht entlang der gesamten Länge des Wandstücks 8, sondern nur über eine Teillänge des Wandstücks 8 und endet jeweils vor den freien Enden des Wandstücks 8. Dabei ist der Seitenlängsflansch 86 derart am Wandstück 8 angeformt, dass ein Abstand entlang der Längsrichtung L des Sicherungselements 7' zur Halterung 94 des Verspannstücks 9 besteht. Diese Beabstandung des Seitenlängsflansches 86 von der Halterung 94 ermöglicht die Ausbildung der U-förmigen Aufnahme 95 an der Halterung 94 analog zur Halterung und Aufnahme des Sicherungselements 7 gemäss der ersten Ausführungsform. Das Sicherungselement 7' gemäss der zweiten Ausführungsform weist somit analog zum Sicherungselement 7 der ersten Ausführungsform ein Verspannstück 9 mit einer Halterung 94 und einer U-förmigen Aufnahme 95 auf, welche sich parallel zur Verbindungsrichtung V erstrecken und im wirkverbundenen Zustand einen Teilbereich der Wandbauplatte 3, insbesondere einen Teilbereich der Längskante 31 der Wandbauplatte 3, umschliessen.

Die Figuren 15 bis 20 zeigen das Sicherungselement 7" gemäss der dritten Ausführungsform, bei welchem sich der Seitenlängsflansch 86 in Längsrichtung L entlang der gesamten Länge des Wandstücks 8 erstreckt.

Wie beim Sicherungselement 7' gemäss der zweiten Ausführungsform erstreckt sich der Seitenlängsflansch 86 entlang der Verbindungsrichtung V in einen Eckbereich der vorderen Seitenfläche 33 der Wandbauplatte 3 hinein, nämlich ebenfalls vom Wandstück 8 aus bis zu der Längskante 31 der Wandbauplatte 3, und ist ebenfalls bündig zur Längskante 31.

Entlang der Längsrichtung L hingegen erstreckt sich der Seitenlängsflansch 86 allerdings nicht entlang der gesamten Länge des Wandstücks 8, sondern nur über eine Teillänge des Wandstücks 8. Dabei ist der Seitenlängsflansch 86 derart am Wandstück 8 angeformt, dass ein Abstand entlang der Längsrichtung L des Sicherungselements 7' zur Halterung 94 des Verspannstücks 9 besteht.

Im Unterschied zu der zweiten Ausführungsform ist der Seitenlängsflansch 84 des Sicherungselements 7" gemäss der dritten Ausführungsform als Seitenhalterung 87 am Wandstück 8 ausgebildet, welche im wirkverbundenen Zustand die gesamte Längskante 31 der Wandbauplatte 3 umschliesst und beim lösbaren Verbinden des Profilrahmens 6 mit dem Profilpfosten 4 zusammen mit der gesamten Längskante 31 der Wandbauplatte 3 in die Nut 43 des Profilpfostens 4 aufgenommen wird. Diese Seitenhalterung 87 des Wandstücks 8 hat also die Funktion der Halterung 94 mit der U-förmigen Aufnahme 95 des Verspannstücks 9 gemäss der ersten und zweiten Ausführungsformen. In anderen Worten lässt sich also sagen, dass das Verspannstück 9 des Sicherungselements 7" gemäss der dritten Ausführungsform im Unterschied zu den Sicherungselementen 7, 7' gemäss der ersten und zweiten Ausführungsform keine Halterung aufweist, sondern mit einem Wandstück 8 verbunden ist, dessen Seitenhalterung 87 die Längskante 31 der Wandbauplatte 3 aufnimmt und dadurch die Funktion der Halterung 94 mit der Aufnahme 95 der Sicherungselemente 7, 7' übernimmt. Ebenso wie die Rückwand 96 der U-förmigen Halterung 94 der Sicherungselemente 7, 7', welche bei Aufnahme des Profilrahmens 6 in die zweite Profileinheit von der dem Wandstück 8 gegenüberliegenden Seitenfläche 33 der Wandbauplatte 3 aus nicht sichtbar ist, ist die Rückseite 88 der Seitenhalterung 87 bei Aufnahme des Profilrahmens ebenfalls in analoger Weise nicht sichtbar.

**BEZUGSZEICHENLISTE**

| | | | |
|---|---|---|---|
| 1,1',1" | erste Profileinheit | 6 | Profilrahmen |
| | | | |
| 2 | zweite Profileinheit | 7,7',7" | Sicherungselement |
| 21 | Nut | 71 | erste Betätigungsöffnung |
| | | 72 | erstes Betätigungselement |
| 3 | Wandbauplatte | 73 | Anschlagring |
| 31,31' | Längskante | | |
| 32,32' | Seitenkante | 8 | Wandstück |
| 33,33' | Seitenfläche | 81 | vordere Seitenfläche |
| | | 82 | hintere Seitenfläche |
| 4 | Pfosten | 83 | Hohlraum |
| 41 | oberes Pfostenende | 84 | vordere Öffnung |
| 42 | unteres Pfostenende | 85 | hintere Öffnung |
| 43 | Nut | 86 | Seitenlängsflansch |
| 44 | Oberfläche | 87 | Seitenhalterung |
| | | 88 | Rückseite |
| 5,5' | Riegelelement | | |
| 51 | vorderes Ende | 9,9' | Verspannstück |
| 52 | hinteres Ende | 91 | Lasche |
| 53 | Nut | 92 | Schieber |
| 54 | Oberfläche | 93 | Öffnung |
| 55 | Grundkörper | 94 | Halterung |
| 56 | Hohlraum | 95 | Aufnahme |
| 57 | Verbinderstruktur | 96 | Rückwand |
| 58,58' | Seitenfläche | | |
| 59 | zweite Betätigungsöffnung | V | Verbindungsrichtung |
| 600 | zweites Betätigungselement | L | Längsrichtung |

## Patentansprüche

1. System zur Bereitstellung einer flächigen Struktur, wie einer Wand oder einer Decke, aufweisend
mindestens eine erste Profileinheit (1) mit einem flächenartigen Element (3);
eine zweite Profileinheit (2) zum lösbaren Verbinden mit der ersten Profileinheit (1) entlang einer Verbindungsrichtung (V); und
ein Sicherungselement (7,7',7") mit einem Wandstück (8) und mindestens einem Verspannstück (9),
wobei die erste Profileinheit (1) einen aus mehreren Profilelementen (4; 5, 5') zusammengefügten Profilrahmen (6) für das flächenartige Element (3) bildet, wobei der Profilrahmen (6) über mindestens eine Verbinderstruktur (57) zum lösbaren Verbinden mit der zweiten Profileinheit (2) verfügt, und
wobei das Sicherungselement (7,7',7") derart mit dem Profilrahmen (6) lösbar in Wirkverbindung steht, dass ein Verschieben des flächenartigen Elements (3) im Profilrahmen (6) verhindert ist, **dadurch gekennzeichnet,**
**dass** das Wandstück (8) im Wesentlichen mit nur einer Seitenfläche (33) des flächenartigen Elements (3) zumindest teilweise in Kontakt, insbesondere in Flächenkontakt, steht.

2. System gemäss Anspruch 1, **dadurch gekennzeichnet, dass** das Wandstück (8) mit dem mindestens einen Verspannstück (9) derart lösbar in Wirkverbindung steht, dass das Verspannstück (9) gegen den Profilrahmen (6) verspannbar ist und dadurch das Sicherungselement (7,7,7") lösbar mit dem Profilrahmen (6) verbindet.

3. System gemäss Anspruch 1 oder 2, **dadurch gekennzeichnet, dass** das Wandstück (8) einen Seitenlängsflansch (86) aufweist, wobei sich der Seitenlängsflansch (86) entlang der Verbindungsrichtung (V) und entlang einer Längsrichtung (L) zumindest über eine Teilfläche der besagten Seitenfläche (33) des flächenartigen Elements (3) erstreckt.

4. System gemäss einem der vorhergehenden Ansprüche, **dadurch gekennzeichnet, dass** das mindestens eine Verspannstück (9) eine Halterung (94) aufweist, wobei die Halterung (94) entlang der Verbindungsrichtung (V) und entlang der Längsrichtung (L) zumindest einen Teilbereich der Längskante (31) des flächenartigen Elements (3) umschliesst.

5. System gemäss Anspruch 4, **dadurch gekennzeichnet, dass** der Seitenlängsflansch (86) in Längsrichtung (L) beabstandet zur Halterung (94) des Verspannstücks (9) am Wandstück (8) angeformt ist.

6. System gemäss einem der Ansprüche 3 bis 5, **dadurch gekennzeichnet, dass** der Seitenlängsflansch (86) beim lösbaren Verbinden der ersten Profileinheit (1) mit der zweiten Profileinheit (2) in eine Ausnehmung (21) der zweiten Profileinheit (2) aufnehmbar ist.

7. System gemäss einem der Ansprüche 4 bis 6, **dadurch gekennzeichnet, dass** die Halterung (94) beim lösbaren Verbinden der ersten Profileinheit (1) mit der zweiten Profileinheit (2) in die Ausnehmung (21) der zweiten Profileinheit (2) aufnehmbar ist.

8. System gemäss Anspruch 3, **dadurch gekennzeichnet, dass** sich der Seitenlängsflansch (86) des Wandstücks (8) in Längsrichtung (L) entlang der gesamten Länge des flächenartigen Elements (3) erstreckt und als Seitenhalterung (87) ausgebildet ist, wobei die Seitenhalterung (87) in Längsrichtung (L) zumindest einen Teilbereich der Längskante (31) des flächenartigen Elements (3) umschliesst.

9. System gemäss Anspruch 8, **dadurch gekennzeichnet, dass** die Seitenhalterung (87) beim lösbaren Verbinden der ersten Profileinheit (1) mit der zweiten Profileinheit (2) in die Ausnehmung (21) der zweiten Profileinheit (2) aufnehmbar ist.

10. System gemäss einem der vorhergehenden Ansprüche, **dadurch gekennzeichnet, dass** das Wandstück (8) mindestens einen Hohlraum (83) zur Aufnahme des mindestens einen Verspannstücks (9) aufweist, wobei das Wandstück (8) und das im Hohlraum (83) aufgenommene Verspannstück (9) eine durchgehende erste Betätigungsöffnung (71) im Sicherungselement (7, 7', 7") bereitstellen, und
dass ein erstes Betätigungselement (72), insbesondere ein Exzenter, in die erste Betätigungsöffnung (71) einfügbar und drehbar fixierbar ist, wobei bei einer Betätigung des ersten Betätigungselements (72), insbesondere bei einer Drehung des Exzenters, sich das Verspannstück (9) in einer Ausnehmung (53) des Profilrahmens (6) verspannt, wodurch das flächenartige Element (3) lösbar mit dem Profilrahmen (6) verbindbar ist.

11. System gemäss Anspruch 10, **dadurch gekennzeichnet,**
**dass** eine zweite Betätigungsöffnung (59) im Profilrahmen (6) ausgebildet ist, wobei ein zweites Betätigungselement (600), insbesondere ein Exzenter, in die zweite Betätigungsöffnung (59) einfügbar und drehbar fixierbar ist, wobei bei einer Betätigung des zweiten Betätigungselements (600), insbesondere bei einer Drehung des Exzenters, sich die Verbinderstruktur (57) in der Ausnehmung (21) der zweiten Profileinheit (2) verspannt, wodurch der Profilrahmen (6) lösbar mit der zweiten Profileinheit (2) verbindbar ist.

12. System gemäss einem der vorhergehenden Ansprüche, **dadurch gekennzeichnet, dass** das Sicherungselement (7,7',7") ein weiteres Verspannstück (9') aufweist, wobei das eine Verspannstück (9) und das weitere Verspannstück (9') an gegenüberliegenden freien Enden des Wandstücks (8) angeordnet sind.

13. System gemäss einem der vorhergehenden Ansprüche, **dadurch gekennzeichnet, dass** die erste Profileinheit (1) mit mindestens einer weiteren ersten Profileinheit (1') lösbar verbindbar ist, wobei die mindestens eine weitere Profileinheit (1') mit der zweiten Profileinheit (2) lösbar verbindbar ist.

14. System gemäss einem der vorhergehenden Ansprüche, **dadurch gekennzeichnet, dass** die zu dem Profilrahmen (6) zusammengefügten Profilelemente ein entlang der Verbindungsrichtung (V) angeordnetes erstes Riegelelement (5) und ein zweites Riegelelement (5') sind, welche durch einen senkrecht zur Verbindungsrichtung angeordneten profilierten Pfosten (4) verbunden sind, und / oder dass das flächenartige Element (3) eine Wandbauplatte ist, und / oder dass die zweite Profileinheit (2) ein profilierter Pfosten (4) ist.

15. System gemäss Anspruch 14, **dadurch gekennzeichnet, dass** die Verbinderstruktur (57) am ersten Riegelelement (5) und eine weitere Verbinderstruktur (57') am zweiten Riegelelement (5') ausgebildet sind, wobei die beiden Verbinderstrukturen (57, 57') in einer Ausnehmung (43) des profilierten Pfostens (4) verspannbar sind.

## Claims

1. System for providing a planar structure, such as a wall or ceiling, comprising
at least a first profile unit (1) with a sheet-like element (3);
a second profile unit (2) for releasably connecting to the first profile unit (1) along a connecting direction (V); and
a securing element (7, 7', 7") with a wall piece (8) and at least one clamping piece (9),
wherein the first profile unit (1) forms a profile frame (6) for the sheet-like element (3), which profile frame (6) is joined together from a plurality of profile elements (4; 5, 5'),
wherein the profile frame (6) has at least one connector structure (57) for detachably connecting to the second profile unit (2), and
wherein the securing element (7, 7', 7") is detachably operatively connected to the profile frame (6) in such a way that displacement of the planar element (3) in the profile frame (6) is prevented, **characterized in that** the wall piece (8) is essentially in contact, in particular in surface contact, at least partially with only one side face (33) of the planar element (3).

2. System according to claim 1, **characterized in that** the wall piece (8) is detachably operatively connected to the at least one clamping piece (9) in such a way that the clamping piece (9) can be clamped against the profile frame (6) and thereby detachably connects the securing element (7, 7', 7") to the profile frame (6).

3. System according to claim 1 or 2, **characterized in that** the wall piece (8) has a lateral longitudinal flange (86), the lateral longitudinal flange (86) extending along the connecting direction (V) and along a longitudinal direction (L) at least over a partial surface of said side surface (33) of the planar element (3).

4. System according to one of the preceding claims, **characterized in that** the at least one clamping piece (9) has a holder (94), the holder (94) enclosing at least a partial region of the longitudinal edge (31) of the planar element (3) along the connecting direction (V) and along the longitudinal direction (L).

5. System according to claim 4, **characterized in that** the lateral longitudinal flange (86) is integrally formed on the wall piece (8) in the longitudinal direction (L) at a distance from the holder (94) of the tensioning piece (9).

6. System according to any one of claims 3 to 5, **characterized in that** the lateral longitudinal flange (86) can be received in a recess (21) of the second profile unit (2) when the first profile unit (1) is detachably connected to the second profile unit (2).

7. System according to any one of claims 4 to 6, **characterized in that** the holder (94) can be received in the recess (21) of the second profile unit (2) when the first profile unit (1) is detachably connected to the second profile unit (2).

8. System according to claim 3, **characterized in that** the lateral longitudinal flange (86) of the wall piece (8) extends in the longitudinal direction (L) along the entire length of the planar element (3) and is designed as a side holder (87), the side holder (87) enclosing at least a partial region of the longitudinal edge (31) of the planar element (3) in the longitudinal direction (L).

9. System according to claim 8, **characterized in that** the side holder (87) can be received in the recess (21) of the second profile unit (2) when the first profile unit (1) is detachably connected to the second profile unit (2).

10. System according to any one of the preceding claims, **characterized in that** the wall piece (8) has at least one cavity (83) for receiving the at least one clamping piece (9), wherein the wall piece (8) and the clamping piece (9) received in the cavity (83) provide a continuous first actuating opening (71) in the securing element (7, 7', 7"), and
**in that** a first actuating element (72), in particular an eccentric, can be inserted into the first actuating opening (71) and fixed rotatably, it being possible for the clamping piece (9) to be clamped in a recess (53) of the profile frame (6) when the first actuating element (72) is actuated, in particular when the eccentric is rotated, as a result of which the planar element (3) can be detachably connected to the profile frame (6).

11. System according to claim 10, **characterized in that** a second actuating opening (59) is formed in the profile frame (6), wherein a second actuating element (600), in particular an eccentric, can be inserted into the second actuating opening (59) and fixed rotatably, wherein, when the second actuating element (600) is actuated, in particular when the eccentric is rotated, the connector structure (57) is braced in the recess (21) of the second profile unit (2), as a result of which the profile frame (6) can be releasably connected to the second profile unit (2).

12. System according to any one of the preceding claims, **characterized in that** the securing element (7, 7', 7") comprises a further clamping piece (9'), the one clamping piece (9) and the further clamping piece (9') being arranged at opposite free ends of the wall piece (8).

13. System according to any one of the preceding claims, **characterized in that** the first profile unit (1) can be detachably connected to at least one further first profile unit (1'), the at least one further profile unit (1') being detachably connectable to the second profile unit (2).

14. System according to any one of the preceding claims, **characterized in that** the profile elements joined together to form the profile frame (6) are a first locking element (5) arranged along the connecting direction (V) and a second locking element (5') which are connected by a profiled post (4) arranged perpendicularly to the connecting direction, and/or **in that** the planar element (3) is a wall construction panel, and/or **in that** the second profile unit (2) is a profiled post (4).

15. System according to claim 14, **characterized in that** the connector structure (57) is formed on the first locking element (5) and a further connector structure (57') is formed on the second locking element (5'), the two connector structures (57, 57') being clampable in a recess (43) in the profiled post (4).

## Revendications

1. Système pour fournir une structure plane, telle qu'un mur ou un plafond, comprenant
au moins une première unité de profil (1) comportant un élément en forme de feuille (3);
une deuxième unité de profil (2) pour se connecter de manière amovible à ladite première unité de profil (1) dans une direction de connexion (V); et
un élément de fixation (7, 7', 7"') comportant une pièce de paroi (8) et au moins une pièce de serrage (9),
où la première unité de profil (1) forme un cadre de profil (6) pour l'élément en forme de feuille (3), lequel cadre de profil (6) étant assemblé à partir d'une pluralité d'éléments de profil (4; 5, 5, 5'), où le cadre de profil (6) a au moins une structure de connexion (57) pour une connexion amovible avec la deuxième unité de profil (2), et
où l'élément de fixation (7, 7', 7"') est relié de manière amovible et fonctionnelle au cadre de profil (6) de telle sorte que le déplacement de l'élément en forme de feuille (3) dans le cadre de profil (6) est empêché, **caractérisé en ce que** la pièce de paroi (8) est essentiellement en contact, en particulier en contact de surface, au moins partiellement avec une seule face latérale (33) de l'élément en forme de feuille (3).

2. Système selon la revendication 1, **caractérisé en ce que** la pièce de paroi (8) est reliée de manière amovible de manière opérationnelle à la au moins une pièce de serrage (9) de telle sorte que la pièce de serrage (9) peut être appuyée contre le cadre de profil (6) et relie ainsi de manière amovible l'élément de fixation (7, 7', 7") au cadre de profil (6).

3. Système selon la revendication 1 ou 2, **caractérisé en ce que** la pièce de paroi (8) présente une bride longitudinale latérale (86), où la bride longitudinale latérale (86) s'étend le long de la direction de liaison (V) et le long d'une direction longitudinale (L) au moins sur une surface partielle de ladite surface latérale (33) de l'élément en forme de feuille (3).

4. Système selon l'une quelconque des revendications précédentes, **caractérisé en ce que** la au moins une pièce de serrage (9) présente un support (94), le support (94) entourant au moins une zone partielle du bord longitudinal (31) de l'élément en forme de feuille (3) dans la direction de liaison (V) et dans la direction longitudinale (L).

5. Système selon la revendication 4, **caractérisé en ce que** la bride longitudinale latérale (86) est formée d'un seul tenant sur la pièce de paroi (8) dans la direction longitudinale (L) à une distance du support (94) de la pièce de serrage (9).

6. Système selon l'une quelconque des revendications 3 à 5, **caractérisé en ce que** la bride longitudinale latérale (86) peut être reçue dans un évidement (21) de la deuxième unité de profil (2) lorsque la première unité de profil (1) est reliée de manière amovible à la deuxième unité de profil (2).

7. Système selon l'une quelconque des revendications 4 à 6, **caractérisé en ce que** le support (94) peut être logé dans l'évidement (21) de la deuxième unité de profil (2) lorsque la première unité de profil (1) est reliée de façon amovible à la deuxième unité de profil (2).

8. Système selon la revendication 3, **caractérisé en ce que** la bride longitudinale latérale (86) de la pièce de paroi (8) s'étend dans la direction longitudinale (L) sur toute la longueur de l'élément en forme de feuille (3) et est conçue comme un support latéral (87), où le support latéral (87) entoure au moins une zone partielle du bord longitudinal (31) de l'élément en forme de feuille (3) dans la direction longitudinale (L).

9. Système selon la revendication 8, **caractérisé en ce que** le support latéral (87) peut être reçu dans l'évidement (21) de la deuxième unité de profil (2) lorsque la première unité de profil (1) est reliée de manière amovible à la deuxième unité de profil (2).

10. Système selon l'une quelconque des revendications précédentes, **caractérisé en ce que** la pièce de paroi (8) présente au moins une cavité (83) pour recevoir la au moins une pièce de serrage (9), où la pièce de paroi (8) et la pièce de serrage (9) reçue dans la cavité (83) présentent une première ouverture de commande continue (71) dans l'élément de fixation (7,7',7"'), et
**en ce qu'**un premier élément d'actionnement (72), en particulier un excentrique, peut être inséré dans la première ouverture d'actionnement (71) et fixé de manière rotative, **en ce que** la pièce de serrage (9) peut être serrée dans un évidement (53) du cadre de profil (6) lorsque le premier élément d'actionnement (72) est activé, notamment lorsque l'excentrique tourne, ce qui permet de relier de façon amovible l'élément en forme de feuille (3) au cadre de profil (6).

11. Système selon la revendication 10, **caractérisé en ce qu'**une deuxième ouverture d'actionnement (59) est formée dans le cadre de profil (6), **en ce qu'**un deuxième élément d'actionnement (600), en particulier un excentrique, peut être inséré dans la deuxième ouverture d'actionnement (59) et fixé d'une manière rotative, **en ce que** le deuxième élément d'actionnement (600) est entraîné en rotation, en particulier lorsque l'excentrique est tourné, la structure du connecteur (57) étant renforcée dans la cavité (21) du deuxième unité de profil (2), ce qui permet de relier le cadre de profil (6) à la deuxième unité de profil (2) par un assemblage amovible.

12. Système selon l'une quelconque des revendications précédentes, **caractérisé en ce que** l'élément de fixation (7, 7', 7', 7'") présente une autre pièce de renfort (9'), la première pièce de renfort (9) et l'autre pièce de renfort (9') étant disposées aux extrémités libres opposées de la pièce de paroi (8).

13. Système selon l'une quelconque des revendications précédentes, **caractérisé en ce que** la première unité de profil (1) peut être reliée de manière amovible à au moins une autre première unité de profil (1'), où la au moins une autre unité de profil (1') peut être reliée de manière amovible à la deuxième unité de profil (2).

14. Système selon l'une quelconque des revendications précédentes, **caractérisé en ce que** les éléments de profil assemblés pour former le cadre de profil (6) sont un premier élément de verrouillage (5) disposé le long de la direction de liaison (V) et un deuxième élément de verrouillage (5') qui sont reliés par un montant profilé (4) disposé perpendiculairement à la direction de liaison, et/ou **en ce que** l'élément en forme de feuille (3) est un panneau pour paroi, et/ou **en ce que** la deuxième unité de profil (2) est un montant profilé (4).

15. Système selon la revendication 14, **caractérisé en ce que** la structure de liaison (57) est formée sur le premier élément de verrouillage (5) et une autre structure de liaison (57') est formée sur le deuxième élément de verrouillage (5'), les deux structures de liaison (57, 57') pouvant être serrées dans un évidement (43) du montant profilé (4).
